# FASCICULE DE BREVET EUROPEEN

(11) **EP 0 132 179 B1**
(45) Date de publication et mention de la délivrance du brevet: **08.06.1988**
(21) Numéro de dépôt: 84401326.8
(22) Date de dépôt: 25.06.1984
(51) Int. Cl.: A61G 13/00

(54) **Table d'opération chirurgicale**
Operationstisch
Operating table

(30) Priorité: 30.06.1983 FR 8310828
(43) Date de publication de la demande: 23.01.1985
(73) Titulaire: ALM, 93310 Le-Pre-Saint-Gervais (FR)
(72) Inventeur: Hubert, Jean, F-75011 Paris (FR)
(74) Mandataire: Jacobson, Claude

(56) Documents cités:
- DE-A- 2 049 282
- DE-A- 2 260 140
- FR-A- 941 525
- FR-A- 1 087 795
- FR-A- 1 108 891
- US-A- 2 217 783
- US-A- 4 101 120

## Description

L'invention concerne une table d'opération chirugicale du genre comportant un plateau porté par un berceau monté à articulation autour d'un axe transversale de proclive-déclive et autour d'un axe longitudinal de dévers, ledit berceau étant déplaçable, pour assurer la proclive-déclive et le dévers, par deux vérins articulés au berceau par leurs extrémités supérieure et agencés de part et d'autre d'un plan verticale passant par l'axe longitudinal de dévers et dont des déplacements simultanés égaux dans le même sens assurent le réglage proclive-déclive et des déplacements simultanés égaux et et sens inverse assurent le réglage du dévers.

Le brevet français FR-A-941 525 a pour objet une table opératoire de ce type, mais l'agencement qu'il décrit est très rudimentaire et probablement impossible à mettre en oeuvre, puisque les vérins sont articulés sur le cadre par des fentes dans chacune desquelles et montée à pivot une pièce métallique travesée à frottement doux par un tube de cadre. On voit mal comment cet agencement peut tenir compte des variations de distance entre points d'articulation lors des opérations de dévers et proclive-déclive. La présente invention vise une table opératoire à fonctionnement fiable et sûr et présentant encore une plus grande compacité des moyens de déplacement de la table, ce qui permet une plus grande commodité d'accès pour le chirurgien ainsi que pour les appareils auxiliaires utilisés en cours d'opération, par exemple des appareils radiologiques.

Ce but est atteint, conformément à la présente invention, par la mise en oeuvre combinée des caractéristiques suivantes:
a) les vérins de proclive-déclive et dévers prennent appui, de façon connue en soi, sur un support intermédiaire monté à coulissement vertical et déplaçable par un troisième vérin,
b) le support intermédiaire consiste essentiellement en une pièce cylindrique montée à coulissement vertical sur une colonne et les vérins sont articulés par leurs extrémités inférieures sur des extensions latérales de ce support, et
c) le support intermédiaire comprend une tête incorporant deux tourillons transversaux formant l'axe du proclive- déclive, sur lesquels est monté un berceau intermédiaire présentant lui-même deux tourillons longitudinaux formant l'axe d'articulation de dévers du berceau portant le plateau, ladite tête formant également appui haut pour le troisième vérin.

Grâce au support intermédiaire articulé dans le berceau et grâce aux tourillons mis en oeuvre, on peut assurer une légère liberté d'orientation des vérins pour les réglages en dévers et proclive-déclive. Le dispositif à berceau enveloppant à articulation un support intermédiaire en forme de cylindre monté à coulissement vertical sur colonne permet de réduire au strict minimum le développement latéral des moyens de déplacement, rendant ainsi ultérieurement plus aisées les interventions du chirurgien et des appareils auxiliaires.

La mise en oeuvre d'un support intermédiaire permettant d'assurer une réduction d'amplitude des vérins est décrite dans le brevet DE-A-2260 140, mais le vérin de proclive-déclive d'une part, de dévers d'autre part, agissant séparément, doivent être de forte puissance. En outre, les vérins d'orientation prennent appui sur des articulations très écartées l'une de l'autre, de sorte que l'agencement décrit est très encombrant.

Selon une autre particularité, qui assure également une grande maniabilité de la table opératoire, la plaque d'appui de support de colonne est montée sur un pivot de rotation d'un axe vertical.

D'autres caractéristiques et avantages apparaîtront au cours de la description qui va suivre.

Dans les dessins annexés montrant, à titre d'exemple non limitatif, une table d'opération chirurgicale selon l'invention:
-la figure 1 est une vue en élévation avec coupe partielle de la table ;
-la figure 2 est une représentation avec coupe partielle de la table vue selon la flèche F₂ de la figure 1;
-la figure 3 montre le cardan privé du plateau mais muni d'un cadre de préhension;
-la figure 4 est une représentation avec coupe partielle de la table vue selon la flèche F₄ de la figure 1.

La table représentée aux figures 1 à 4 comporte un socle 1 formé d'un support 2 pouvant coulisser le long d'une colonne verticale 3 montée sur un pivot à billes 4 de sorte que la colonne et le support peuvent tourner autour d'un axe vertical Z-Z'. Selon la version désirée, table à poste fixe ou table transférable, le pivot 4 repose sur une embase 5 ancrée au sol par des chevilles 6 (moitié de gauche de la figure 2) ou sur une plan de base 5a qui repose simplement sur le sol par l'intermédiaire d'un joint d'étanchéité périphérique 7 qui empêche le passage, sous le socle, de poussières incompatibles avec l'asepsie nécessaire des salles d'opération (moitié de droite de la figure 2).

Sur la tête 2a prévue à la partie supérieure du 2 est monté un cardan 8 constitué de deux berceaux 9 et 10 pouvant pivoter autour de deux axes sécants perpendiculaires X-X' et Y-Y'. Ce cardan supporte le plateau coulissant 11 destiné au patient et est muni, à cet effet, d'une vis de commande 12 engagée dans un écrou (non représenté).

L'entraînement en rotation du cardan 8, donc du plateau 11, autour des axes de dévers X-X' et de déclive-proclive Y-Y' est assuré par des vérins identiques 14 et 15 contés en parallèle et articulés, à leurs deux extremités, d'une part au berceau 10 en 14a, 15a et d'autre part au support 2 en 14_{b}, 15_{b}, ces extrémités étant munies de rotules diminuant ainsi les couples de frottement. Les vérins 14 et 15 sont actionnés chacun par un système moteur électrique 16 et 17 constitué d'un moteur électrique proprement dit associé ou non à un réducteur-inverseur. Ces systèmes moteurs sont surmoulés de façon hermétique pour répondre aux normes en vigueur concernant les risques d'explosion en bloc opératoire. Les deux vérins 14 et 15 ainsi que leurs systèmes d'actionnement associés 16 et 17 sont disposés de chaque côté du plan vertical passant par l'axe X-X' à égale distance de ce plan.

L'entraînement en translation verticale du support 2 le long de la colonne 3 est assuré par un vérin 18 qui prend appui d'une part par une butée ou analogue 18a sous la tête 2a du support 2 et d'autre part, par l'intermédiaire d'entretoises 18_{b}, sur une plaque d'appui 21 qui repose sur l'embase 5 (ou la plaque de base 5a selon la version adoptée) par l'intermédiaire du pivot 4. Le vérin 18 est actionné, comme les vérins 14 et 15, par un système moteur électrique 19 identique aux systèmes 16 et 17 et comme eux surmoulé. Au vérin 18 est associé un ressort pneumatique 20 dont l'extrémité supérieure 20a est fixée, par un axe, sous la tête 2a du support 2 tandis que son extrémité inférieure 20_{b} repose sur la plaque d'appui 21. Le vérin 18 et le ressort pneumatique 20 sont disposés de part et d'autre du plan vertical passant par l'axe X-X' de dévers, à égale distance de ce plan et à l'opposé des vérins 14 et 15 par rapport au plan vertical passant par l'axe de déclive-proclive Y-Y'.

L'alimentation en courant électrique des systèmes moteurs 16, 17 et 19 est assurée par une source de courant autonome formée de deux batteries rechargeables 22 à basse tension, par exemple 24 volts.

Ces batteries ont une capacité suffisante pour assurer à la table une autonomie d'une journée opératoire, donnant ainsi au chirurgien la plus grande sécurité. Ces batteries doivent cependant être régulièrement rechargées, généralement en dehors des temps opératoires. Elles sont reliées, à cet effet, par un câble électrique 23 qui s'enroule sur un enrouleur automatique 24 monté sur le support 2, à un chargeur 25. La longueur donnée au fil 23 permet, s'il est nécessaire d'effectuer une recharge des batteries au cours d'un programme opératoire, de placer le chargeur hors de la salle d'opération. L'atmosphère de ces salles est en effet souvent chargée de gaz anesthésiques et toute possibilité d'explosion à la suite d'étincelles électriques est ainsi évitée.

Pour éviter le salissement des divers composants de la table lors d'interventions urologiques par exemple ou des projections inévitables de produits antiseptiques lors du nettoyage des salles, il est prévu, à la base du socle 1, des capots protecteurs 26 (version fixe, moitié de gauche de la figure 2) ou 27 (version transférable, moitié de droite de la figure 2) ainsi qu'un capot télescopique étanche 28 coiffant l'ensemble desdits éléments.

Il peut être nécessaire de déplacer la table et avantageux d'utiliser pour cela un chariot- transfert. On munit à cet effet le socle 1 d'un cadre amovible 29 fixé momentanément sur le cardan 8 (figure 3) par des broches 30 et assuré par des organes de serrage (non représentés).

Le fonctionnement de la table est le suivant:

Pour entraîner le plateau en rotation autour de l'axe Y-Y', c'est-à-dire pour lui donner un mouvement de déclive ou de proclive, on commande les systèmes moteurs électriques 16 et 17 de façon que les deux vérins 14 et 15 agissent simultanément dans le même sens, c'est-à-dire que leurs tiges s'étendent ou se rétractent de la même quantité. Les deux vérins développent alors la même force, chacune étant égale à la moitié de celle qui est nécessaire pour vaincre les couples résistants.

Pour entraîner le plateau en rotation autour de l'axe X-X', c'est-à-dire pour lui donner un mouvement de dévers droite ou gauche, on commande les systèmes moteurs 16 et 17 de façon que les vérins 14 et 15 agissent simultanément mais en sens contraire, c'est-à-dire que pendant que l'une des tiges s'étend l'autre se rétracte de la même quantité. Les deux vérins développent alors deux forces de même intensité mais de signe contraire, chacune de ces forces étant égale à la moitié de celle qui est nécessaire pour vaincre les couples résistants.

Pour faire monter le plateau ou l'abaisser, on commande le système moteur 19 de façon que la tige du vérin 18 s'étende ou se rétracte, entraînant le support 2 le long de la colonne 3. La combinaison avec ce vérin du ressort 20 permet d'emmagasiner dans ledit ressort, lors du mouvement de descente, une énergie qui résulte du poids de l'ensemble mobile et qui est restituée lors du mouvement ce montée. Les efforts demandés au vérin et au ressort pour un mouvement ascensionnel sont sensiblement égaux, chacun d'eux étant sensiblement égal à la moitié de celui qui serait nécessaire avec un vérin unique.

Le montage rotatif de la colonne joint au fait que les batteries 22 en sont solidaires permet une rotation illimitée du plateau autour de l'axe Z-Z', offrant ainsi le maximum de commodité au chirurgien. On peut bien entendu prévoir une pédale de blocage (non représentée) pour fixer le plateau dans l'orientation choisie.

Il convient de remarquer qu'il est toujours possible de passer de la version fixe à la version mobile ou de la version mobile à la version fixe de la table en changeant l'embase 5 pour une plaque de bàse 5a ou inversement.

Pour déplacer l'ensemble du socle 1 au moyen d'un chariot de transfert habituellement utilisé pour les plateaux, on engage la fourche (non représentée) de ce chariot sous le cadre 29, une manoeuvre de descente du socle a alors pour effet d'amener la partie inférieure du cadre en contact avec ladite fourche puis grâce à cet appui, en continuant la manoeuvre de descente, le socle se soulève par rapport au sol jusqu'en fin de course. L'ensemble socle-chariot peut alors être déplacé et orienté selon les besoins de l'utilisateur.

De nombreuses variantes peuvent être apportées au mode de réalisation décrit et représenté sans pour autant sortir du cadre de l'invention.

C'est ainsi par exemple que l'on pourrait utiliser pour le ressort 20 un ressort hydraulique ou un ressort mécanique, que les vérins, au lieu d'être des vérins à billes pourraient être munis d'une liaison antifriction d'un autre type, etc...

## Revendications

1. Table opératoire chirurgicale dont un plateau (11) est porté par un berceau (10) monté à articulation autour d'un axe transversal de proclive-déclive (YY') et autour d'un axe longitudinal de dévers (XX'), ledit berceau (10) étant déplaçable, pour assurer la proclive-déclive et le dévers, par deux vérins (14-15) articulés au berceau (10) par leurs extremités supérieures (en 14a, 15a) et agenées de part et d'autre d'un plan vertical passant par l'axe longitudinal de dévers (XX') et dont des déplacements simultanés égal dans le même sens assurent le réglage proclive-déclive et des déplacements simultanés égaux et en sens inverses assurent le réglage du dévers, caractérisée par;
a) les vérins de proclive-déclive et dévers (14-15) prennent appui, de façon connue en soi, sur un support intermédiaire (2) monté à coulissement vertical et déplaçable par un troisième vérin (18),
b) le support intermédiaire (2) consiste essentiellement en une pièce cylindrique montée à coulissement vertical sur une colonne (3) et les vérins (14-15) sont articulés par leurs extrémités inférieures sur des extensions latérales (14b, 15b) de ce support (2), et
c) le support intermédiaire (2) comprend une tête (2a) incorporant deux tourillons transversaux formant l'axe du proclive-déclive (YY'), sur lesquels est moté un berceau intermédiaire (9) présentant lui-même deux tourillons longitudinaux formant l'axe d'articulation de dévers (XX') du berceau (10) portant le plateau (11), ladite tête (2a) formant également appui haut (en 18a) pour le troisième vérin (18).

2. Table opératoire selon la revendication 1, caractérisée en ce que le troisième vérin (18) est associé à un ressort pneumatique (20) monté parallèlement au troisième vérin (18) entre un épaulement de la tête (2a) et une plaque d'appui (21).

3. Table opératoire selon la revendication 2, caractérisée en ce que la plan d'appui (21) de support de la colonne (3) est montée sur un pivot (4) de rotation autour d'un axe vertical (ZZ').

## Patentansprüche

1. Operationstisch, dessen eine Platte (11) von einem Träger (10) gehaltert ist, der schwenkbar um eine ansteigend-abschüssige Querachse (Y-Y') und um eine Längsachse für die Schräglage (X-X') angebracht ist, wobei der Träger (10) verschiebbar ist, um die ansteigend-abschüssige Lage und die Schräglage durch zwei Stellantriebe (14-15) sicherzustellen, die an dem Träger (10) durch ihre oberen Enden (bei 14a, 15a) schwenkbar und auf beiden Seiten einer vertikalen Ebene angeordnet sind, die durch die Längsachse für die Schräglage (X-X') hindurchgeht, und deren gleichzeitige und gleiche Verschiebungen in der gleichen Richtung die ansteigende-abschüssige Steuerung sicherstellen, wobei die gleichzeitigen, gleichen Verschiebungen und in entgegengesetzter Richtung die Steuerung für die Schräglage sicherstellen, dadurch gekennzeichnet, daß:
a) die Stellantriebe für die ansteigend-abschüssige und die Schräglage (14-15) in ansich bekannter Weise auf einer Zwischenauflage (2) abgestützt sind, welche vertikal gleitend und verschiebbar durch einen dritten Stellantrieb (18) angebracht ist,
b) die Zwischenauflage (2) im wesentlichen aus einem zylindrischen Stück besteht, welches vertikal gleitend auf einer Säule (3) angebracht ist, und die Stellantriebe (14-15) durch ihre unteren Enden auf seitlichen Verlängerungen (14b, 15b) dieser Auflage (2) schwenkbar sind, und daß
c) die Zwischenauflage (2) einen Kopf (2a) aufweist, der zwei Querlagerzapfen aufweist, welche die ansteigend-abschüssige Achse (Y-Y') bilden, auf welchen ein Zwischenträger (9) angebracht ist, der selbst zwei Längslagerzapfen hat, welche die Schwenkachse für die Schräglage (X-X') des Trägers (10), welcher die Platte (11) trägt, bilden, wobei der Kopf (2a) auch die obere Stütze (bei 18a) für den dritten Stellantrieb (18) bildet.

2. Operationstisch nach Anspruch 1, dadurch gekennzeichnet, daß der dritte Stellantrieb (18) einer pneumatischen Feder (20) zugeordnet ist, die parallel an einem dritten Stellantrieb (18) zwischen einer Schulter des Kopfes (2a) und einer Stützplatte (21) angebracht ist.

3. Operationstisch nach Anspruch 2, dadurch gekennzeichnet, daß die Stützplatte (21) für die Halterung der Säule (3) auf einem Drehpunkt (4) um eine vertikale Achse (Z-Z') angebracht ist.

## Claims

1. Surgical operating table of which a table top - (11) is borne by a cradle (10) mounted for pivoting around a transverse axis (YY') for longitudinal tilting and around a longitudinal axis (XX') for lateral tilting, the said cradle (10) being displaceable to provide the longitudinal tilting and the lateral tilting by means of two jacks (14-15) pivotally connected by their upper extremeties (at 14a, 15a) to the cradle (10) and arranged on each side of a vertical plane passing through the longitudinal axis of lateral tilting (XX'), and of which equal and simultaneous displacements in the same direction provide the longitudinal tilting adjustment and equal and simultaneous displacements in opposite directions provide the lateral tilting adjustment, characterised in that:
a) the lateral and longitudinal tilting jacks (14-15) rest in a manner known per se, on an intermediate support (2) mounted for vertical sliding and displaceable by a third jack (18),
b) the intermediate carrier (2) essentially comprises a cylindrical member mounted for vertical sliding on a column (3) and the jacks (14-15) are pivotally connected by their lower extremities to lateral extensions (14b, 15b) of this support (2), and
c) the intermediate support (2) comprises a head (2a) incorporating two transverse journals, forming the longitudinal tilting axis (YY') on which is installed an intermediate cradle (9) itself having two longitudinal journals forming the lateral tilting hinge axis (XX') of the cradle (10) carrying the table top (11), the said head (2a) also forming a top support (at 18a) for the third jack (18).

2. Operating table according to claim 1, characterised in that the third jack (18) is associated with a pneumatic spring (20) arranged parallel to the third jack (18) between a shoulder of the head (2a) and a carrier plate (21).

3. Operating table according to claim 2, characterised in that the carrier plate (21) for supporting the column (3) is mounted on a pivot (4) for rotation around a vertical axis (ZZ').
